# EUROPÄISCHE PATENTSCHRIFT

(11) **EP 1 669 515 B1**
(45) Veröffentlichungstag und Bekanntmachung des Hinweises auf die Patenterteilung: **14.03.2007**
(21) Anmeldenummer: 04028564.5
(22) Anmeldetag: 02.12.2004
(51) Int. Cl.: E04G 1/15

(54) **Stahlblech-Überbrückungs-Laufplanke**
Steel-sheet bridging plank
Passerelle en tôle d'acier

(43) Veröffentlichungstag der Anmeldung: 14.06.2006
(73) Patentinhaber: Wilhelm Layher Verwaltungs-GmbH, 74363 Güglingen-Eibensbach (DE)
(72) Erfinder: Kreller, Helmut, Dr.-Ing., 74906 Bad Rappenau (DE)
(74) Vertreter: Geitz Truckenmüller Lucht

(56) Entgegenhaltungen:
- EP-A- 1 148 182
- CA-A1- 2 158 199
- GB-A- 2 047 317
- US-B1- 6 817 447

## Beschreibung

Die Erfindung betrifft eine Laufplanke aus Stahlblech für Baugerüste, Arbeitsbühnen, Konsolen, Podien und dergleichen, insbesondere zur überlappenden Überbrückung von horizontale Laufflächen aufweisende Gerüstböden von Modul- bzw. Systemgerüsten, beispielsweise zur Überbrückung von Aufstell- bzw. Anordnungsbereichen an Bauwerksecken und/oder von Lücken von bzw. in Wandbereichen, insbesondere solchen, in denen keine, dem Modul- bzw. Systemgerüst entsprechende, standardisierte Befestigung von Laufplanken möglich ist, die eine Lauffläche aufweist, an deren Längsränder durch Abkanten gebildete Längs-Rand-Holme vorgesehen sind, die jeweils wenigstens ein durch Abkanten gebildetes Versteifungsprofil aufweisen, das sich vorzugsweise im Wesentlichen über die gesamte Länge der Laufplanke erstreckt und die an ihren Stirnseiten fest mit der Lauffläche und mit den Längs-Rand-Holmen verbundene Abschlussprofile aus Metall aufweist, die sich im Wesentlichen über die gesamte Breite der Laufplanke erstrecken und die vorzugsweise eine Höhe aufweisen, die der lichten Weite zwischen der Unterseite des die Lauffläche bildenden Stahlblechs und dem jeweils wenigstens einen Versteifungsprofil entspricht, wobei die Abschlussprofile und die Längs-Rand-Holme einen Rahmen ausbilden, und wobei jeweils wenigstens eines der Versteifungsprofile von dem jeweiligen Längs-Rand-Holm unter Ausbildung eines sich, vorzugsweise etwa parallel zu der Lauffläche, nach innen erstreckenden Unter-Wandteils abgekantet ist, von dem jeweils ein sich in den Raum zwischen den Längs-Rand-Holmen erstreckender Vertikal-Wandteil des jeweiligen Versteifungsprofils, vorzugsweise senkrecht, abgekantet ist, von dem jeweils ein weiterer, sich jeweils nach außen erstreckender Wandteil des jeweiligen Versteifungsprofils abgekantet ist. Unter "Abkanten" im Sinne dieses Schutzrechts wird ein Abbiegen, Abkanten und/oder Abwinkeln und dergleichen, vorzugsweise mit Hilfe von Biege-, Abkant- und/oder Rollform-Vorrichtungen verstanden, d. h. im weitesten Sinne ein Umformen von Stahlblechen.

Bei der Aufstellung von Gerüsten, insbesondere von sogenannten System- bzw. Modulgerüsten, können Aufstell- oder Anordnungsbereiche vorhanden sein, beispielsweise im Bereich von Ecken von Gebäuden, in denen keine standardisierte Befestigung von Gerüstböden möglich ist und/oder in denen Lücken von bzw. in Wandbereichen zu überbrücken sind oder mit begehbaren Gerüstelementen versehbar sein sollen. In solchen Bereichen werden beispielsweise die Gerüstböden in ihren Endbereichen überlappend und schräg aufeinanderliegend angeordnet, um eine durchgehende Lauffläche in einem gewünschten Abstand zu der Bauwerkswand zur Verfügung stellen zu können.

Als Überbrückungsböden werden bislang häufig Holzbohlen aufgelegt. Derartige Holzbohlen weisen jedoch nur eine begrenzte Witterungsstabilität auf und ihre Rutschsicherheit, insbesondere bei Regen, ist nicht befriedigend. Auch können derartige Holzbohlen nicht erhöhten Anforderungen an die Brandlast genügen. Abgesehen davon besteht bei Schweißarbeiten stets die Gefahr, dass derartige Holzbohlen in Brand geraten können.

Deshalb ist es wünschenswert, Überbrückungs- bzw. Ergänzungsböden aus Metall, insbesondere aus Stahl und/oder aus Aluminium verwenden zu können. Derartige Überbrückungs- bzw. Ergänzungsböden müssen aus Sicherheitsgründen gegen Abheben und gegenseitiges Verschieben gesichert werden. Zu diesem Zwecke wurde in der DE 203 18 090 U1 ein Befestigungsbolzen mit einem elastischen und flexiblen Ausnehmungs-Rand-Hintergreif-Element vorgeschlagen, der durch Ausnehmungen in den Laufflächen von wenigstens zwei Gerüstböden steckbar ist, so dass diese gegen Verschieben relativ zueinander gesichert sind. Zur Vermeidung von Wiederholungen und der Einfachheit halber wird an dieser Stelle die DE 203 18 090 U1 vollinhaltlich aufgenommen. Die aus diesem Schutzrecht bekannten Überbrückungslaufplanken weisen U-profilförmige Längs-Versteifungsholme auf. Die Biege- und Verwindungssteifigkeit sowie die Handhabbarkeit derartiger Überbrückungs-Laufplanken ist verbesserbar.

Für den Aufbau von Modul- bzw. Systemgerüsten bestimmte Laufplanken aus Stahlblech sind beispielsweise aus der DE 29 16 826 C2 bekannt geworden. Derartige Stahlblechlaufplanken werden seit vielen Jahren erfolgreich eingesetzt. Speziell bei Anwendungen in den vorstehend erwähnten Überbrückungsbereichen und bei den sich dort stellenden Anforderungen, scheinen jedoch auch diese, seit langer Zeit vorbekannten Stahlblech-Laufplanken verbesserbar.

GB 2047317 A beschreibt eine Laufplanke mit den Merkmalen des Oberbegriffs des Anspruchs 1.

Es ist deshalb eine Aufgabe der Erfindung, eine Laufplanke aus Stahlblech zur Verfügung zu stellen, die einfach herstellbar ist und die bei einer vorteilhaften Biege- und Torsionssteifigkeit sowie bei günstigen Korrosionsschutzmöglichkeiten, auch beim Greifen mit Handschuhen, einfach und sicher handhabbar ist.

Diese Aufgabe wird durch die Merkmale des Anspruches 1, insbesondere dadurch gelöst, dass der weitere Wandteil des jeweiligen Versteifungsprofils jeweils als ein bzw. mit einem sich schräg nach außen und von der Lauffläche weg erstreckender bzw. erstreckenden Rand-Hintergreif-Teil ausgebildet ist.

Gemäß einer vorteilhaften Ausführungsvariante kann vorgesehen sein, dass der Rand-Hintergreif-Teil mit einer sich im Wesentlichen über seine gesamte Breite erstreckenden planen Hintergreif-Schräg-Fläche gestaltet ist. Dies ermöglicht eine einfache und kostengünstige Herstellung sowie eine geringes Gewicht der Laufplanke und günstige Hintergreif-Verhältnisse, so dass eine einfache und sichere Handhabung ermöglicht ist.

Zu diesem Zwecke kann gemäß einer besonders vorteilhaften Ausführungsvariante vorgesehen sein, dass der Rand-Hintergreif-Teil im Wesentlichen über seine gesamte Breite gerade gestaltet ist.

Es kann ferner besonders vorteilhaft sein, wenn sich der Rand-Hintergreif-Teil zu dem Unterwandteil hin erstreckt. Dadurch lässt sich eine vorteilhafte Steifigkeit der Laufplanke und ein einfaches sowie sicheres Greifen von Hand erreichen.

Gemäß einer weiteren Ausführungsvariante kann vorteilhaft vorgesehen sein, dass zwischen der äußeren Kante bzw. dem freien Ende des Rand-Hintergreif-Teils und dem dieser bzw. diesem jeweils gegenüberliegenden Wandteil des Versteifungsprofils im Wesentlichen kein Spalt oder nur ein geringer Spalt ausgebildet ist, so dass die Gefahr einer Verletzung bzw. eines Einklemmens der Finger einer die Laufplanke handhabenden Person in diesem Bereich verhindert bzw. ausgeschlossen ist.

Diese Vorteile können in besonderer Weise dadurch erreicht werden, dass der Rand-Hintergreif-Teil vorzugsweise mit seinem freien Ende an der Innenseite des Unter-Wandteils anliegt.

Gemäß einer besonders vorteilhaften Ausführungsvariante kann vorgesehen sein, dass die Längs-Rand-Holme eine Höhe aufweisen, die kleiner ist als 60 mm, wobei es besonders vorteilhaft sein kann, wenn die Höhe der Längs-Rand-Holme etwa 45 mm beträgt. Dadurch kann in besonderer Weise ein sicheres, seitliches Greifen der Laufplanken von Hand auch mit Handschuhen in Verbindung mit einem geringen Gewicht der Laufplanke erreicht werden.

Gemäß einer besonders vorteilhaften Ausführungsvariante kann ferner vorgesehen sein, dass die lichte Höhe des Versteifungsprofils größer ist als das 0,3-fache der Höhe der Längs-Rand-Holme, insbesondere etwa ein Drittel der Höhe der Längs-Rand-Holme beträgt. Dies ermöglicht eine besonders große Biege- und Torsionssteifigkeit der Laufplanke, bei noch immer vorteilhaften Griffmöglichkeiten von Hand, und zwar von innen an dem Versteifungsprofil der Laufplanke.

Die Laufplanke kann besonders kostengünstig hergestellt werden, wenn die Längs-Rand-Holme und die die Versteifungsprofile bildenden Wandteile mittels Rollformen abgekantet sind.

Gemäß einer weiteren vorteilhaften Ausführungsvariante kann vorgesehen sein, dass die Abschlussprofile frei von Einhängehilfsmitteln, insbesondere frei von Einhängehaken gestaltet sind. Dadurch kann im Bereich der Stirnkanten der Laufplanken die Stolpergefahr verringert werden und die Laufplanken können stirnseitig an beliebigen Stellen längs der Abschlussprofile von Hand sicher gegriffen werden, was insbesondere beim Gerüstauf- und Abbau besonders vorteilhaft ist.

Es versteht sich, dass die vorstehend beschriebenen Maßnahmen im Rahmen der Ausführbarkeit der Erfindung beliebig kombiniert werden können.

Weitere Vorteile, Merkmale und Gesichtspunkte der Erfindung sind dem nachfolgenden Beschreibungsteil entnehmbar, in dem vorteilhaftes Ausführungsbeispiel der Erfindung anhand der Figuren beschrieben wird.

Es zeigen:
- Fig. 1: eine dreidimensionale Teil-Ansicht einer Laufplanke im Bereich deren Stirnseite;
- Fig. 2: einen Querschnitt durch die Laufplanke gemäß Figur 1 entlang der Schnittlinie 2-2;
- Fig. 3: eine Teil-Seitenansicht mit Teil-Längsquerschnitt durch die Laufplanke gemäß Figur 1 entlang der Schnittlinie 3-3;
- Fig. 4: eine Draufsicht auf die Laufplanke gemäß Figur 1.

Die in den Figuren gezeigte Laufplanke 20 aus Stahlblech 30 weist eine Lauffläche 21 auf, an deren Längsränder 22.1, 22.2 durch Abkanten gebildete Längs-Rand-Holme 23.1, 23.2 vorgesehen sind. Diese weisen an ihren von der Lauffläche 21 weg weisenden Enden jeweils wenigstens ein durch Abkanten (Abkantung 37.1) gebildetes Versteifungsprofil 25.1, 25.2 auf. Die Laufplanke 20 weist ferner an ihren Stirnseiten, von denen in den Figuren nur eine Stirnseite 26 gezeigt ist, fest, hier durch Schweißen (Schweißnähte 59.1, 59.2, 59.3; Figur 3) mit der Lauffläche 21 und mit den beiden Längs-Rand-Holmen 23.1, 23.2 verbundene Abschlussprofile 27 aus Metall, vorzugsweise ebenfalls aus Stahlblech, auf.

Die Abschlussprofile 27 erstrecken sich im Wesentlichen über die gesamte Breite 28 der Laufplanke 20 und weisen hier eine Höhe 29 auf, die der lichten Weite 32 zwischen der Unterseite 31 des die Lauffläche 21 bildenden Stahlblechs 30 und dem jeweils wenigstens einen Versteifungsprofil 25.1, 25.2 entspricht, so dass die Abschlussprofile 27 und die Längs-Rand-Holme 23.1, 23.2 einen Rahmen 33 ausbilden.

Die Lauffläche 21 ist zur Verbesserung der Rutschsicherheit einerseits und um ein leichtes Ablaufen von Flüssigkeiten andererseits zu ermöglichen, mit einer Vielzahl von hier als Kreis-Löcher gestalteten Ausnehmungen 47, 48 versehen. Die Ausnehmungsränder 51 der Ausnehmungen 47 sind nach oben aufgebogen sind, während die Ausnehmungsränder 52 der Ausnehmungen 48 nach unten aufgebogen sind (Fig. 3). Die gezeigte Anordnung und Gestaltung der Ausnehmungen 47 und 48 bewirkt zugleich eine vorteilhafte Versteifung der Lauffläche 21 und damit der gesamten Laufplanke 20.

Die Längs-Rand-Holme 23.1, 23.2 sind jeweils mit einem oberen Holmprofil 53.1, 53.2 und einem unteren Holmprofil 54.1, 54.2 sowie einem jeweils davon nach innen abgekanteten Vertikal-Schenkel 61.1, 61.2 gestaltet, die etwa senkrecht zur Lauffläche 21 angeordnet sind. Das jeweilige obere Holmprofil 53.1, 53.2 ist jeweils mit einem oberen Profilteil 62.1, 62.2 gestaltet, der im Wesentlichen über seine gesamte Breite gerade gestaltet ist und folglich jeweils mit einer planen Oberfläche gebildet ist. Diese Oberfläche liegt mit den oberen Ausnehmungsrändern 51 der Ausnehmungen 47 in einer gemeinsamen planen Ebene.

Es ist ein wesentliches Merkmal der Erfindung, dass die Laufplanke 20 mit Ausnahme der Abschlussprofile 27 einstückig aus Stahlblech gestaltet ist und dass die Längs-Rand-Holme 23.1, 23.2 sowie die Versteifungsprofile 25.1, 25.2 mit ihren Wandteilen 34.1, 34.2; 38.1, 38.2 und 39.1, 39.2 aus abgekantetem Stahlblech besteht. Diese Profilteile sind vorzugsweise mittels Rollformverfahren hergestellt.

Die von den Längs-Rand-Holmen 23.1, 23.2 jeweils nach innen abgekanteten (Abkantung 37.1) Versteifungsprofile 25.1, 25.2 bestehen jeweils aus einem von dem jeweiligen Längs-Rand-Holm 23.1, 23.2 bzw. dessen unteren Holmprofil 54.1, 54.2 nach innen abgekanteten (Abkantung 37.1) Unter-Wandteil 34.1, 34.2, jeweils einem davon etwa senkrecht nach oben, d. h. in Richtung zu der Unterseite 31 des die Lauffläche 21 bildenden Stahlblechs 30 abgekanteten (Abkantung 37.2) Vertikal-Wandteils 38.1, 38.2 und jeweils aus einem sich davon schräg nach außen und von der Lauffläche 21 weg erstreckenden, abgekanteten (Abkantung 37.3), als Rand-Hintergreif-Teil 40.1, 40.2 ausgebildeten weiteren Wandteil 39.1, 39.2. Der jeweilige Unter-Wandteil 34.1, 34.2 des Versteifungsprofils 25.1, 25.2 ist im Wesentlichen über seine gesamte Breite 34.1, 34.2 gerade gestaltet, weist also jeweils untere plane Auflageoberflächen auf. Ähnlich ist der jeweilige Vertikal-Wandteil 38.1, 38.2 des jeweiligen Versteifungsprofils 25.1, 25.2 im Wesentlichen über dessen gesamte Breite bzw. Höhe gerade gestaltet, so dass einander seitlich gegenüberliegende, jeweils plane Oberflächen ausgebildet sind.

Die Rand-Hintergreif-Teile 40.1, 40.2 sind jeweils identisch gestaltet, so dass nachfolgend das gemeinsame Bezugszeichen 40 verwendet wird. Der Rand-Hintergreif-Teil 40 ist mit einer sich im Wesentlichen über seine gesamte Breite 41 erstreckenden planen Hintergreif-Schräg-Fläche 42 und im Wesentlichen über seine gesamte Breite 41 gerade gestaltet. Der Rand-Hintergreif-Teil 40 erstreckt sich vorzugsweise zu dem jeweiligen Unter-Wandteil 34.1, 34.2 hin und liegt mit seinem freien Ende 43 an der Innenseite 44 des jeweiligen Unter-Wandteils 34.1, 34.2 an. Es versteht sich, dass der Wandteil 39.1, 39.2 in dem Bereich, wo er an dem Wandteil 34.1, 34.2 anliegt, auch nach oben bzw. außen oder nach unten bzw. innen abgekantet sein kann.

Die Längs-Rand-Holme 23.1, 23.2 weisen eine Höhe 45 auf, die hier etwa 45 mm beträgt. Gemäß einem wesentlichen Merkmal der Erfindung ist die lichte Höhe 46 des Versteifungsprofils 25.1, 25.2 größer als das 0,3-fache der Höhe 45 der Längsrandholme 23.1, 23.2, insbesondere etwa ein Drittel der Höhe 45 der Längsrandholme 23.1, 23.2 beträgt. In dem in den Figuren gezeigten bevorzugten Ausführungsbeispiel weist das jeweilige Versteifungsprofil 25.1, 25.2 eine Höhe von etwa 14 bis 16 mm, vorzugsweise 15 mm auf.

Die Abschlussprofile 27 sind hier als ein U-Profil gestaltet. Dieses umfasst einen Stirnschenkel 58 und einen davon jeweils in einem rechten Winkel abgekanteten Unterschenkel 56 und Oberschenkel 57 (Fig. 3). Die dem Abstand zwischen dem Unterschenkel 56 und dem Oberschenkel 57 entsprechende Höhe 29 des Abschlussprofils 27 entspricht der lichten Weite 32 bzw. dem Abstand 55 zwischen der Unterseite 31 des die Lauffläche 21 bildenden Stahlblechs 30 und dem jeweiligen Versteifungsprofil 25.1, 25.2, also hier dessen Abkantung 37.3. Dadurch kann das Abschlussprofil 27, wie insbesondere in den Figuren 1 und 3 gezeigt, zwischen dem die Lauffläche 21 bildenden Stahlblech 30 und den Versteifungsprofilen 25.1 und 25.2 eingesteckt werden. Dabei wird vorzugsweise der Stirnschenkel 58 um einen geringen Abstand herausragen gelassen. Das Abschlussprofil 27 ist fest, hier durch Schweißen (Scheißnähte 59.1, 59.2, 59.3) sowohl mit dem die Lauffläche 21 bildenden Stahlblech 30 als auch mit dem das jeweilige Versteifungsprofil 25.1, 25.2 bildenden Stahlblech 30 verbunden.

Es versteht sich, dass anstelle des in den Figuren gezeigten und sich im Wesentlichen über die gesamte Länge der Laufplanke 20 erstreckenden Versteifungsprofils 25.1, 25.2 auch kürzere, jedoch querschnittlich entsprechend gestaltete Versteifungsprofile verwendet sein können, wobei an den jeweiligen Stirnenden der Laufplanke jeweils ein weiteres Versteifungsprofil vorgesehen sein kann, beispielsweise in Form von etwa senkrecht zu dem jeweiligen Längs-Rand-Holm 23.1, 23.2 nach innen abgekanteten Schenkels. Dann können entweder Abschlussprofile 27 verwendet werden, wie in den Figuren gezeigt und vorstehend beschrieben, oder es können Abschlussprofile mit einer entsprechend größeren Höhe verwendet werden, so dass wiederum deren Oberschenkel an der Unterseite 31 des die Lauffläche 21 bildenden Stahlblechs 30 anliegt, während deren Unterschenkel an der Innenseite des am unteren Ende des jeweiligen Längs-Rand-Holms 23.1, 23.2 nach innen abgekanteten Schenkels anliegt und auch dort fest, vorzugsweise durch Schweißen befestigt sind.

### BEZUGSZEICHENLISTE

- 20: Laufplanke
- 21: Lauffläche
- 22.1: Längsrand von 21
- 22.2: Längsrand von 21
- 23.1: Längs-Rand-Holm
- 23.2: Längs-Rand-Holm
- 25.1: Versteifungsprofil
- 25.2: Verteifungsprofil
- 26: Stirnseite
- 27: Abschlussprofil
- 28: Breite von 20
- 29: Höhe von 27
- 30: Stahlblech
- 31: Unterseite von 30
- 32: lichte Weite
- 33: Rahmen
- 34.1: Unter-Wandteil von 25.1
- 34.2: Unter-Wandteil von 25.2
- 35: Raum
- 36.1: Breite von 34.1
- 36.2: Breite von 34.2
- 37.1: Abkantung
- 37.2: Abkantung
- 37.3: Abkantung
- 38.1: Vertikal-Wandteil von 25.1
- 38.2: Vertikal-Wandteil von 25.2
- 39.1: weiterer Wandteil von 25.1
- 39.2: weiterer Wandteil von 25.2
- 40: Rand-Hintergreif-Teil
- 40.1: Rand-Hintergreif-Teil
- 40.2: Rand-Hintergreif-Teil
- 41: Breite von 40
- 42: Hintergreif-Schräg-Fläche
- 43: freies Ende von 40; 40.1, 40.2
- 44: Innenseite von 34.1, 34.2
- 45: Höhe von 23.1, 23.2
- 46: Höhe von 25.1, 25.2
- 47: Ausnehmung
- 48: Ausnehmung
- 51: Ausnehmungsrand von 47
- 52: Ausnehmungsrand von 48
- 53.1: oberes Holmprofil von 23.1
- 53.2: oberes Holmprofil von 23.2
- 54.1: unteres Holmprofil von 23.1
- 54.2: unteres Holmprofil von 23.2
- 55: Abstand
- 56: Unterschenkel von 27
- 57: Oberschenkel von 27
- 58: Stirnschenkel von 27
- 59.1: Schweißnaht
- 59.2: Schweißnaht
- 59.3: Schweißnaht
- 61.1: Vertikalschenkel
- 61.2: Vertikalschenkel
- 62.1: oberer Profilteil von 23.1
- 62.2: oberer Profilteil von 23.2

## Patentansprüche

1. Laufplanke (20) aus Stahlblech (30) für Baugerüste, Arbeitsbühnen, Konsolen, Podien und dergleichen, insbesondere zur überlappenden Überbrückung von horizontale Laufflächen aufweisende Gerüstböden von Modul- bzw. Systemgerüsten, beispielsweise zur Überbrückung von Aufstell- bzw. Anordnungsbereichen an Bauwerksecken und/oder von Lücken von bzw. in Wandbereichen, die eine Lauffläche (21) aufweist, an deren Längsränder (22.1, 22.2) durch Abkanten gebildete Längs-Rand-Holme (23.1, 23.2) vorgesehen sind, die jeweils wenigstens ein durch Abkanten gebildetes Versteifungsprofil (25.1, 25.2) aufweisen, das sich vorzugsweise im Wesentlichen über die gesamte Länge der Laufplanke (20) erstreckt und die an ihren Stirnseiten (26) fest mit der Lauffläche (21) und mit den Längs-Rand-Holmen (23.1, 23.2) verbundene Abschlussprofile (27) aus Metall aufweist, die sich im Wesentlichen über die gesamte Breite (28) der Laufplanke (20) erstrecken und die vorzugsweise eine Höhe (29) aufweisen, die der lichten Weite (32) zwischen der Unterseite (31) des die Lauffläche (21) bildenden Stahlblechs (30) und dem jeweils wenigstens einen Versteifungsprofil (25.1, 25.2) entspricht, wobei die Abschlussprofile (27) und die Längs-Rand-Holme (23.1, 23.2) einen Rahmen (33) ausbilden, und wobei jeweils wenigstens eines der Versteifungsprofile (25.1, 25.2) von dem jeweiligen Längs-Rand-Holm (23.1, 23.2) unter Ausbildung eines sich, vorzugsweise etwa parallel zu der Lauffläche (21), nach innen erstreckenden Unter-Wandteils (34.1, 34.2) abgekantet ist, von dem jeweils ein sich in den Raum (35) zwischen den Längs-Rand-Holmen (23.1, 23.2) erstreckender Vertikal-Wandteil (38.1, 38.2) des jeweiligen Versteifungsprofils (25.1, 25.2), vorzugsweise senkrecht, abgekantet ist, von dem jeweils ein weiterer, sich jeweils nach außen erstreckender Wandteil (39.1, 39.2) des jeweiligen Versteifungsprofils (25.1, 25.2) abgekantet ist,
**dadurch gekennzeichnet,**
**dass** der weitere Wandteil (39.1, 39.2) des jeweiligen Versteifungsprofils (25.1, 25.2) jeweils als ein sich schräg nach außen und von der Lauffläche (21) weg erstreckender Rand-Hintergreif-Teil (40; 40.1, 40.2) ausgebildet ist.

2. Laufplanke nach Anspruch 1, **dadurch gekennzeichnet, dass** der Rand-Hintergreif-Teil (40; 40.1, 40.2) mit einer sich im Wesentlichen über seine gesamte Breite (41) erstreckenden planen Hintergreif-Schräg-Fläche (42) gestaltet ist.

3. Laufplanke nach Anspruch 1 oder 2, **dadurch gekennzeichnet, dass** der Rand-Hintergreif-Teil (40; 40.1, 40.2) im Wesentlichen über seine gesamte Breite (41) gerade gestaltet ist.

4. Laufplanke nach einem der Ansprüche 1 bis 3, **dadurch gekennzeichnet, dass** sich der Rand-Hintergreif-Teil (40; 40.1, 40.2) zu dem Unter-Wandteil (34.1, 34.2) hin erstreckt.

5. Laufplanke nach einem der Ansprüche 1 bis 4, **dadurch gekennzeichnet, dass** zwischen der äußeren Kante bzw. dem freien Ende (43) des Rand-Hintergreif-Teils (40; 40.1, 40.2) und dem dieser bzw. diesen jeweils gegenüberliegenden Wandteil (34.1, 34.2) des Versteifungsprofils (25.1, 25.2) im Wesentlichen kein Spalt oder nur ein geringer Spalt ausgebildet ist.

6. Laufplanke nach einem der Ansprüche 1 bis 5, **dadurch gekennzeichnet, dass** der Rand-Hintergreif-Teil (40; 40.1, 40.2) vorzugsweise mit seinem freien Ende (43) an der Innenseite (44) des Unter-Wandteils (34.1, 34.2) anliegt.

7. Laufplanke nach einem der Ansprüche 1 bis 6, **dadurch gekennzeichnet, dass** die Längs-Rand-Holme (23.1, 23.2) eine Höhe (45) aufweisen, die kleiner ist als 60 mm.

8. Laufplanke nach Anspruch 7, **dadurch gekennzeichnet, dass** die Höhe (45) der Längs-Rand-Holme (23.1, 23.2) etwa 45 mm beträgt.

9. Laufplanke nach einem der Ansprüche 1 bis 8, **dadurch gekennzeichnet, dass** die lichte Höhe (46) des Versteifungsprofils (25.1, 25.2) größer ist als das 0,3-fache der Höhe (45) der Längs-Rand-Holme (23.1, 23.2), insbesondere etwa ein Drittel der Höhe (45) der Längs-Rand-Holme (23.1, 23.2) beträgt.

## Claims

1. Gangboard (20) of steel plate (30) for building scaffolding, work platforms, brackets, stages and the like, particularly for overlapping bridging over of scaffolding floors, which have horizontal tread surfaces, of modular scaffolding or scaffolding systems, for example for bridging over erection or arrangement areas at construction corners and/or of gaps of or in wall regions, which gangboard has a tread surface (21), at the longitudinal edges (22.1, 22.2) of which longitudinal edge beams (23.1, 23.2) formed by edge bending are provided, the beams each having at least one stiffening profile (25.1, 25.2) which is formed by edge bending and preferably extends over substantially the entire length of the gangboard (20) and which has at its end faces (26) closure profile members (27) of metal, which are firmly connected with the tread surface (21) and with the longitudinal edge beams (22.1, 23.2) and extend substantially over the entire width (28) of the gangboard (20) and which preferably have a height (29) corresponding with the clear width (22) between the underside (31) of the steel plate (30) forming the tread surface (21) and the respective at least one stiffening profile (25.1, 25.2), wherein the closure profile members (27) and the longitudinal edge beams (23.1, 23.2) form a frame (23) and wherein each time at least one of the stiffening profiles (25.1, 25.2) is bent over at the edge from the respective longitudinal edge beam (23.1, 23.2) to form an underneath wall part (34.1, 34.2), which extends inwardly preferably approximately parallel to the tread surface (21) and from each of which a vertical wall part (38.1, 38.2), which extends into the space (35) between the longitudinal edge beams (23.1, 23.2), of the respective stiffening profile (25.1, 25.2) is bent over, preferably perpendicularly, at the edge, from which vertical wall part a further wall part (39.1, 39.2), extending each time outwardly, of the respective stiffening profile (25.1, 25.2) is bent over at the edge, **characterised in that** the further wall part (39.1, 39.2) of the respective stiffening profile (25.1, 25.2) is constructed in each instance as an edge return part (40; 40.1, 40.2) extending outwardly at an inclination and away from the tread surface (21).

2. Gangboard according to claim 1, **characterised in that** the edge return part (40, 40.1, 40.2) is formed with a planar re-entrant inclined surface (42) extending substantially over the entire width (41) of the part.

3. Gangboard according to claim 1 or 2, **characterised in that** the edge return part (40; 40.1, 40.2) is formed to be straight over substantially its entire width (41).

4. Gangboard according to one of claims 1 to 3, **characterised in that** the edge return part (40; 40.1, 40.2) extends towards the underneath wall part (34.1, 34.2).

5. Gangboard according to one of claims 1 to 4, **characterised in that** substantially no gap or only a small gap is formed between the outer edge or the free end (43) of the edge return part (40; 40.1, 40.2) and the wall part (34.1, 34.2), which is opposite this or opposite each of these, of the stiffening profile (25.1, 25.2).

6. Gangboard according to one of claims 1 to 5, **characterised in that** the edge return part (40; 40.1, 40.2) preferably bears by its free end (43) against the inner side (44 of the underneath wall part (34.1, 34.2).

7. Gangboard according to one of claims 1 to 6, **characterised in that** the longitudinal edge beams (23.1, 23.2) have a height (45) smaller than 60 millimetres.

8. Gangboard according to claim 7, **characterised in that** the height (45) of the longitudinal edge beams (23.1, 23.2) is approximately 45 millimetres.

9. Gangboard according to one of claims 1 to 8, **characterised in that** the clear height (46) of the stiffening profile (25.1, 25.2) is greater than 0.3 times the height (45) of the longitudinal edge beams (23.1, 23.2), particularly approximately a third of the height (45) of the longitudinal edge beams (23.1, 23.2).

## Revendications

1. Passerelle (20) en tôle d'acier (30) pour des échafaudages, des plates-formes de travail, des consoles, des podiums et éléments similaires, en particulier pour la jonction par superposition de planchers d'échafaudages modulaires ou préfabriqués munis de surfaces de marche horizontales, pour joindre par exemple des zones de montage ou d'agencement dans les angles des ouvrages et/ou des baies entre des murs ou dans des murs, laquelle passerelle comporte une surface de marche (21) sur les bords longitudinaux (22.1, 22.2) de laquelle sont prévues des barres latérales longitudinales (23.1, 23.2) formées par pliage, qui comportent chacune au moins un profil de rigidité (25.1, 25.2) formé par pliage, qui de préférence s'étend sensiblement sur toute la longueur de la passerelle (20), et laquelle passerelle comporte sur ses faces frontales (26) des profilés frontaux (27) en métal, qui sont assemblés de manière fixe à la surface de marche (21) et aux barres latérales longitudinales (23.1, 23.2) et qui s'étendent sensiblement sur toute la largeur (28) de la passerelle (20) et ont de préférence une hauteur (29) qui correspond à la largeur intérieure (32) entre la face inférieure (31) de la tôle d'acier (30) formant la surface de marche (21) et ledit au moins un profil de rigidité (25.1, 25.2) respectif, les profilés frontaux (27) et les barres latérales longitudinales (23.1, 23.2) formant un cadre (33), et respectivement au moins un des profils de rigidité (25.1, 25.2) est plié à partir de la barre latérale longitudinale (23.1, 23.2) respective en formant un élément de paroi inférieur (34.1, 34.2) qui s'étend vers l'intérieur, de préférence sensiblement parallèlement à la surface de marche (21), et à partir duquel est formé par pliage, de préférence perpendiculairement, un élément de paroi vertical (38.1, 38.2) du profil de rigidité (25.1, 25.2) concerné, à partir duquel un élément de paroi supplémentaire (39.1, 39.2) du profil de rigidité (25.1, 25.2) concerné est formé par pliage et s'étend respectivement vers l'extérieur,
**caractérisée en ce que** l'élément de paroi supplémentaire (39.1, 39.2) du profil de rigidité (25.1, 25.2) concerné est réalisé dans chaque cas sous la forme d'un élément latéral de prise arrière (40 ; 40.1, 40.2), qui s'étend en biais vers l'extérieur et en s'écartant de la surface de marche (21).

2. Passerelle selon la revendication 1, **caractérisée en ce que** l'élément latéral de prise arrière (40 ; 40.1, 40.2) est configuré avec une surface inclinée de prise arrière (42) plane qui s'étend sensiblement sur toute sa largeur (41).

3. Passerelle selon la revendication 1 ou 2, **caractérisée en ce que** l'élément latéral de prise arrière (40 ; 40.1, 40.2) est conçu sensiblement droit sur toute sa largeur (41).

4. Passerelle selon l'une quelconque des revendications 1 à 3, **caractérisée en ce que** l'élément latéral de prise arrière (40 ; 40.1, 40.2) s'étend vers l'élément de paroi inférieur (34.1, 34.2).

5. Passerelle selon l'une quelconque des revendications 1 à 4, **caractérisée en ce qu'**aucune fente ou seulement une étroite fente est réalisée entre le bord extérieur ou l'extrémité libre (43) de l'élément latéral de prise arrière (40 ; 40.1, 40.2) et l'élément de paroi (34.1, 34.2), face à celui-ci ou celle-ci, sur le profil de rigidité (25.1, 25.2).

6. Passerelle selon l'une quelconque des revendications 1 à 5, **caractérisée en ce que** l'élément latéral de prise arrière (40 ; 40.1, 40.2) est en appui, de préférence avec son extrémité libre (43), contre la face intérieure (44) de l'élément de paroi inférieur (34.1, 34.2).

7. Passerelle selon l'une quelconque des revendications 1 à 6, **caractérisée en ce que** les barres latérales longitudinales (23.1, 23.2) ont une hauteur (45) qui est inférieure à 60 mm.

8. Passerelle selon la revendication 7, **caractérisée en ce que** la hauteur (45) des barres latérales longitudinales (23.1, 23.2) mesure environ 45 mm.

9. Passerelle selon l'une quelconque des revendications 1 à 8, **caractérisée en ce que** la hauteur intérieure (46) du profil de rigidité (25.1, 25.2) est supérieure à 0,3 fois la hauteur (45) des barres latérales longitudinales (23.1, 23.2), en particulier mesure environ un tiers de la hauteur (45) des barres latérales longitudinales (23.1, 23.2).
